# EUROPÄISCHE PATENTANMELDUNG

(11) **EP 4 596 826 A1**
(43) Veröffentlichungstag der Anmeldung: **06.08.2025**
(21) Anmeldenummer: 25154701.4
(22) Anmeldetag: 29.01.2025
(51) Int. Cl.: E06B 9/58

(54) **ZUG-/DRUCK-AUFNAHMELEISTE AUS KUNSTSTOFF, FÜHRUNGSSCHIENE UND ROLLOANORDNUNG**

(30) Priorität: 01.02.2024 DE 202024100494 U
(71) Anmelder: APU Schönberg GmbH, 94513 Schönberg (DE)
(72) Erfinder: BAUMANN, Günter, 94513 Schönberg (DE); STOCKINGER, Stefan, 94513 Schönberg (DE)
(74) Vertreter: Schmitt-Nilson Schraud Waibel Wohlfrom Patentanwälte Partnerschaft mbB

(57) **Zusammenfassung**

Eine erfindungsgemäße Zug-/Druck-Aufnahmeleiste (2) aus Kunststoff umfasst:
eine erste Funktionsseite (4);
eine zweite Funktionsseite (6); und
mindestens einen Federschenkel (8), welche die erste Funktionsseite (4) und die zweite Funktionsseite (6) federnd in Richtung Abstandsänderung zwischen erster (4) und zweiter Funktionsseite (6) miteinander verbindet,
wobei der mindestens eine Federschenkel (8) wenigstens einen Schlitz oder eine Vertiefung (10) aufweist, der/die sich quer oder senkrecht zur Richtung der Abstandsänderung zwischen erster Funktionsseite (4) und zweiter Funktionsseite (6) erstreckt, zur Verminderung der Zug-/Druckkraft des mindestens einen Federschenkels (8).

## Beschreibung

Die vorliegende Erfindung betrifft eine Zug-/Druck-Aufnahmeleiste aus Kunststoff, eine Führungsschiene, insbesondere eine Rollo-Führungsschiene, umfassend eine solche Zug-/Druck-Aufnahmeleiste, und eine Rolloanordnung, die eine solche Führungsschiene umfasst.

Zug-/Druck-Aufnahmeleisten aus Kunststoff sind in unterschiedlichen Ausführungen und unterschiedlichen Bereichen bekannt geworden.

So offenbart beispielsweise die DE 10 2007 048 548 A1 ein Dachanschlussprofil, welches nach Fertigstellung des Dachaufbaus montiert werden kann und einen Ausgleich von Relativbewegungen zwischen Dach und Wand bzw. Dämmung ermöglicht. Dieses Dachanschlussprofil umfasst eine Putzleiste mit wenigstens einem unter einem der Dachneigung entsprechenden Winkel abgewinkelten Steg und durch eine mit dieser durch einen Faltenbalg verbundenen Dachbefestigungsleiste.

Auch in vielen anderen Bereichen sind Kunststoffleisten Relativbewegungen ausgesetzt, die häufig insbesondere durch Temperaturschwankungen und Feuchtigkeitsschwankungen verursacht werden. Meist auch dadurch, dass zwei verschiedene Materialien mit einem Kunststoffprofil verbunden werden, wie es z.B. bei Fußleisten der Fall ist, diese verbinden meist einen Boden aus Holz, Fließen oder Kunststoff mit einer Wand aus Gipsplatten oder Ziegel.

Ein weiteres Beispiel sind Leisten/Profile von außen liegenden Sonnenschutzanlagen, in Form von Rollos oder Jalousien, die Windkräften ausgesetzt sein können. Es genügt meist eine mäßige Windgeschwindigkeit, um das Rollo oder die Jalousie Relativbewegungen/Belastungskräften auszusetzen, so dass sich das Rollo durchbiegen kann oder um Teile des Rollos zwischen den Führungsschienen zum Hin- und Herschwingen zu bringen, so dass der Rollladen störende Klappergeräusche erzeugt.

Bei Jalousien aus Stoff kann der Stoff zwischen zwei Profilen gespannt werden, um in Führungsschienen auf- und ab bewegt werden zu können. Bei geschlossener Jalousie kann der Stoff Luftstößen ausgesetzt sein. Daher ist es wünschenswert, wenn die Profile diese Luftstöße ausgleichen können. Es ist bekannt, dass Schaumstoff-Noppen an die Profile geklebt werden, um diese Luftstöße auszugleichen.

Es ist daher eine Aufgabe der vorliegenden Erfindung, eine Zug-/Druck-Aufnahmeleiste und eine Führungsschiene mit einer solchen Zug-/Druck-Aufnahmeleiste bereitzustellen, die Relativbewegungen ausgleichen kann und somit auftretende Belastungskräfte und Spannungen minimieren kann.

Diese Aufgabe wird durch den Gegenstand des unabhängigen Anspruchs 1 gelöst. Vorteilhafte Weiterbildungen ergeben sich aus den abhängigen Ansprüchen.

Die erfindungsgemäße Zug-/Druck-Aufnahmeleiste aus Kunststoff weist eine erste Funktionsseite; eine zweite Funktionsseite; und mindestens einen Federschenkel auf, welcher die erste Funktionsseite und die zweite Funktionsseite federnd in Richtung Abstandsänderung zwischen erster und zweiter Funktionsseite miteinander verbindet, wobei der mindestens eine Federschenkel wenigstens einen Schlitz oder eine Vertiefung aufweist, der/die sich quer oder senkrecht zur Richtung der Abstandsänderung zwischen erster Funktionsseite und zweiter Funktionsseite erstreckt, zur Verminderung der Zug-/Druckkraft des mindestens einen Federschenkels.

Iim Bereich des wenigstens einen Schlitzes oder der wenigstens einen Vertiefung hat der mindestens eine Federschenkel keinen Widerstand mehr. Dadurch kann der Gesamtwiderstand des Federschenkels bei Belastung der Zug-/Druck-Aufnahmeleiste verringert werden.

Bei einer Belastung des Federschenkels egal in welcher Form, insbesondere bei einer Zug-, Druck-, Knickung-, Biegungs- oder Torsions-Belastung werden durch den wenigstens einen Schlitz oder durch die wenigstens eine Vertiefung die entstehenden Kräfte verringert, verglichen mit einem Federschenkel, der massiv ausgeführt ist.

Somit kann der Widerstand des Federschenkels verringert und individuell auf die jeweilige Anwendungssituation angepasst werden, ohne die Materialdicke des Federschenkels insgesamt ändern zu müssen.

Der Schlitz kann/die Schlitze können sich durch die gesamte Wandstärke des Federschenkels erstrecken.

Die Vertiefung erstreckt/die Vertiefungen erstrecken sich insbesondere nur bis zu einer mittleren Position der Wandstärke des Federschenkels, und geht/gehen nicht durch die gesamte Wandstärke des Federschenkels hindurch.

Wenn der mindestens eine Federschenkel mit wenigstens einer Vertiefung ausgebildet ist, kann eine Dichtigkeit zwischen beiden Seiten des Federschenkels erreicht werden.

Eine erfindungsgemäße Zug-/Druck-Aufnahmeleiste aus Kunststoff kann überall dort eingesetzt werden, wo eine Leiste Bewegungen aufnehmen und dabei eine Dämpfung- oder Federwirkung entfalten und insbesondere auftretende Kräfte oder Spannungen abfangen, dämpfen oder federn soll. Eine solche Leiste kann in beliebiger Lage, zum Beispiel in horizontaler oder vertikaler Lage eingebaut werden.

Neben dem nachfolgend beschriebenen Anwendungsfall in einer Rollo-Führungsschiene oder einer Rollo-Anordnung eignet sich die erfindungsgemäße Zug-/Druck-Aufnahmeleiste aus Kunststoff auch insbesondere für Einsatzbereiche wie Anputzprofile/Anputzleisten, Sockelleisten, Eckwinkel, Bauprofile/Bauleisten, Kühlgeräte, Spülgeräte und dergleichen.

In einer ersten Ausführungsform weist die Zug-/Druck-Aufnahmeleiste zwei Federschenkel auf, welche die erste Funktionsseite und die zweite Funktionsseite federnd in Richtung Abstandsänderung zwischen erster und zweiter Funktionsseite miteinander verbinden, wobei der erste und der zweite Federschenkel wenigstens einen Schlitz oder eine Vertiefung aufweisen, der/die sich quer oder senkrecht zur Richtung der Abstandsänderung zwischen erster Funktionsseite und zweiter Funktionsseite erstreckt, zur Verminderung der Zug-/Druckkraft des ersten und des zweiten Federschenkels.

Bevorzugt sind die eine erste Funktionsseite und die zweite Funktionsseite im Wesentlichen parallel zueinander angeordnet und die erste Funktionsseite ist dazu ausgebildet, im Abstand zu einer ersten Gegenfläche angeordnet zu sein, und die zweite Funktionsseite ist dazu ausgebildet, an einer zweiten Gegenfläche anzuliegen.

Bei dem Anwendungsfall in einer Rollo-Führungsschiene oder einer Rollo-Anordnung sind die erste Funktionsseite und die zweite Funktionsseite jeweils als Flächen, insbesondere ebene Endfläche oder ebene Anliegefläche ausgebildet. Die erste Funktionsseite und die zweite Funktionsseite können je nach Anwendungsfall individuell ausgebildet sein, zum Beispiel mit einem Klebestreifen oder mit einem Anputzbereich versehen sein.

Gemäß einer Ausführungsform sind die erste Funktionsseite und die zweite Funktionsseite zwischen einer ersten Position minimaler Höhe (F1), in welcher der mindestens eine Federschenkel stark zusammengedrückt ist und insbesondere benachbarte Teilbereiche des Federschenkels aneinander anliegen, und einer zweiten Position maximaler Höhe (F0), in welcher der mindestens eine Federschenkel stark auseinandergezogen ist, bewegbar.

Die zweite Position maximaler Höhe (F0) kann dabei im nicht Kraft-beaufschlagten Zustand oder wenn die Leiste eingebaut wird, vorliegen. In dieser Position wirken noch keine Kräfte, die z.B. durch Relativbewegungen entstehen können, auf die Leiste. Wirkt auf die Leiste eine Belastung, wie z.B. eine Druck- oder Zugbelastung, wird der mindestens eine Federschenkel stark zusammen gedrückt und die erste Funktionsseite und die zweite Funktionsseite befinden sich in der ersten Position minimaler Höhe (F1). In diesem Zustand weiten sich die in dem Federschenkel bzw. in den Federschenkeln angeordneten Schlitze oder Vertiefungen und die durch die Belastung entstehenden Kräfte können minimiert werden.

Selbstverständlich kann ein Federschenkel bzw. können die Federschenkel auch Zwischenpositionen zwischen der Position maximaler Höhe (F0) und der Position minimaler Höhe (F1) einnehmen.

Das erfindungsgemäße Zug-/Druck-Aufnahmeleiste aus Kunststoff hält somit flexiblen Zug-, Druck-, Biege-, Knick- und Torsions-Kräfteänderungen stand.

In einer weiteren Ausführungsform hat der mindestens eine Federschenkel einen Zickzack-Querschnitt, einen geknickten Querschnitt, einen gewölbten Querschnitt oder einen mehrfach gewellten Querschnitt. Insbesondere erstrecken sich bei einem gewölbten Querschnitt oder einen mehrfach gewellten Querschnitt die Wölbung oder die Wellen jeweils nach außen oder nach innen.

Weist ein Federschenkel einen solchen Querschnitt auf, kann der Federschenkel bzw. können die Federschenkel leichter, d.h. mit geringerem Widerstand, bei Belastung zusammengedrückt werden.

Der mindestens eine Federschenkel kann jeweils an den Rückseiten der ersten und der zweiten Funktionsseite ansetzen und integral damit ausgebildet sein.

Die Zug-/Druck-Aufnahmeleiste aus Kunststoff kann ein extrudiertes Kunststoffprofil sein bzw. im Wege der Extrusion hergestellt worden sein. Der wenigstens eine Schlitz/die wenigstens eine Vertiefung ist durch Einschneiden oder Einstanzen in den (jeweiligen) Federschenkel eingebracht worden.

In einer weiteren Ausführungsform bildet die erste Funktionsseite eine durchgehende Endfläche aus. Zusätzlich oder alternativ dazu kann die zweite Funktionsseite in Form von zwei voneinander beabstandeten Anliegeflächen ausgebildet sein, so dass zwischen der ersten und der zweiten Anliegefläche und dem ersten und dem zweiten Federschenkel ein Aufnahmeraum, insbesondere für einen Rand eines Rollos ausgebildet ist. An der Rückseite der ersten Funktionsseite kann eine Aufnahmeeinrichtung, insbesondere eine Halterung für den Rand eines Rollos ausgebildet sein.

In einer weiteren Ausführungsform hat der wenigstens eine Schlitz oder die wenigstens eine Vertiefung einen geraden Verlauf, der/die im Wesentlichen in Längsrichtung der Leiste verläuft. Alternativ kann der wenigstens eine Schlitz oder die wenigstens eine Vertiefung einen wellenförmigen oder zickzackförmigen Verlauf haben. Bevorzugt weist der mindestens eine Federschenkel mehrere Schlitze oder mehrere Vertiefungen auf.

In einer weiteren Ausführungsform sind die Schlitze oder Vertiefungen an zwei oder mehreren Höhenpositionen des mindestens einen Federschenkels angeordnet.

In einer bevorzugten Ausführungsform sind die Schlitze oder Vertiefungen insbesondere an korrespondierenden Höhenpositionen des ersten und des zweiten Federschenkels angeordnet. So ist der Gesamtwiderstand beider Federschenkel gleich und Relativbewegungen können besser ausgeglichen werden.

In einer weiteren Ausführungsform sind an einer Höhenposition des mindestens einen Federschenkels, in Längsrichtung der Leiste gesehen, mehrere Schlitze/Vertiefungen nacheinander angeordnet, wobei zwischen zwei benachbarten Schlitzen/Vertiefungen Bereiche des Federschenkels ohne Schlitze/ohne Vertiefung angeordnet sind. Bevorzugt weist der mindestens eine Federschenkel jeweils einen Zickzack-Querschnitt auf und die Schlitze/Vertiefungen sind an den Knickbereichen, insbesondere an den äußeren Knickbereichen des mindestens einen Federschenkels angeordnet.

Der Widerstand des Federschenkels kann durch die Anordnung, Länge und Form der Schlitze gesteuert werden.

Der mindestens eine Federschenkel kann jeweils einen gewölbten Querschnitt aufweisen und die Schlitze/Vertiefungen können an wenigstens einer Höhenposition der Wölbung angeordnet sein. Bevorzugt befinden sich die Schlitze/Vertiefungen im Bereich des Scheitels der Wölbung. Alternativ kann der mindestens eine Federschenkel einen mehrfach gewellten Querschnitt aufweisen und die Schlitze/Vertiefungen an wenigstens einer Höhenposition einer Welle und/oder an einem Übergangsbereich zwischen zwei benachbarten Wellen angeordnet sein. Bevorzugt befinden sich die Schlitze/Vertiefungen im Bereich des Scheitels der Wölbung und im Übergangsbereich zwischen zwei benachbarten Wellen.

Die oben beschriebene Zug-/Druck-Aufnahmeleiste kann als Putzprofil, Sockelleiste, Eckwinkel oder Bauprofil eingesetzt werden. Des Weiteren kann diese Zug-/Druck-Aufnahmeleiste auch in Geräte, wie z.B. Kühlgeräten oder Spülgeräten, zum Einsatz kommen.

Die oben beschriebene Zug-/Druck-Aufnahmeleiste kann ein U-förmiges, L-förmiger oder T-förmiges Profil aufweisen. Die Zug-/Druck-Aufnahmeleiste kann eine Balgprofil-Form aufweisen, bei dem die Federschenkel gleich mit dem Profil extrudiert werden und anschließend Schlitze und oder Vertiefungen in die Federschenkel eingebracht werden. Dadurch kann der Gesamtwiderstand bei Belastung der Leiste verringert werden.

Die erfindungsgemäße Führungsschiene, insbesondere Rollo-Führungsschiene, umfasst einen im Wesentlichen rechteckigen Querschnitt, einen Führungsschlitz zur Führung eines seitlichen Rands eines Rollos, einen inneren Aufnahmeraum mit einer inneren Bodenfläche, zwei innere Flankenflächen und zwei innere Stirnflächen, benachbart des Führungsschlitzes, wobei eine erfindungsgemäße Zug-/Druck-Aufnahmeleiste mit einem ersten und einem zweiten Federschenkel, wie in den Ausführungsformen oben beschrieben, so in den inneren Aufnahmeraum der Führungsschiene eingesetzt ist, dass deren erste Funktionsseite in Richtung innere Bodenfläche weist und insbesondere in einem Abstand dazu angeordnet ist, dass die zwei voneinander beabstandeten Anliegeflächen der zweiten Funktionsseite in Richtung innerer Stirnflächen der Führungsschiene weisen oder an diesen anliegen, und dass der seitliche Rand des Rollos in der Aufnahmeeinrichtung, insbesondere Halterung an der Rückseite der ersten Funktionsseite aufgenommen ist.

Bei Rollos aus Stoff kann der Stoff zwischen zwei Profilen gespannt werden um in Führungsschienen auf- und ab bewegt werden zu können. Bei geschlossener Jalousie kann der Stoff Luftstößen ausgesetzt sein. Die erfindungsgemäße Zug-/Druck-Aufnahmeleiste der Führungsschiene kann diese Luftstöße ausgleichen.

In einer Ausführungsform kann durch den ersten und den zweiten Federschenkel und den wenigstens einen Schlitz oder die wenigstens eine Vertiefung des ersten und des zweiten Federschenkels die Aufnahmeeinrichtung an der Rückseite der ersten Funktionsseite und der seitliche Rand des Rollos federnd zwischen einer äußeren Position, in welcher die erste Funktionsseite der Zug-/Druck-Aufnahmeleiste an der inneren Bodenfläche des inneren Aufnahmeraums der Führungsschiene anliegt und einer inneren Position bewegbar sein, in welcher der erste und der zweite Federschenkel zusammengedrückt sind, und die erste Funktionsseite der Zug-/Druck-Aufnahmeleiste entfernt von der inneren Bodenfläche des inneren Aufnahmeraums der Führungsschiene angeordnet ist.

In einer weiteren Ausführungsform kann der erste und der zweite Federschenkel jeweils einen Zickzack-Querschnitt aufweisen und in der inneren Position der Aufnahmeeinrichtung kann an der Rückseite der ersten Funktionsseite und des seitlichen Rands des Rollos die erste und die zweite Funktionsseite des ersten und des zweiten Federschenkels jeweils soweit zusammengedrückt sein, dass jeweils benachbarte gerade Abschnitte des ersten und des zweiten Federschenkels aneinander anliegen.

Die für die Zug-/Druck-Aufnahmeleiste beschriebenen Ausführungsformen und Vorteile gelten auch für die Führungsschiene mit einer Zug-/Druck-Aufnahmeleiste.

Die Erfindung betrifft auch eine Rolloanordnung umfassend eine Walze/Welle mit einem davon abrollbaren und darauf aufrollbaren Rollo, die insbesondere von einer Kassette umgeben ist, zwei seitliche Führungsschienen, wie oben beschrieben, wobei die seitlichen Ränder des Rollos in den Aufnahmeeinrichtungen an der Rückseite der ersten Funktionsseite der jeweiligen Zug-/Druck-Aufnahmeleiste in den beiden Führungsschienen aufgenommen sind.

Die für die Zug-/Druck-Aufnahmeleiste und für die Führungsschiene beschriebenen Ausführungsformen und Vorteile gelten auch für die Rolloanordnung mit zwei solchen Führungsschienen.

Die Erfindung ist nachfolgend anhand eines Ausführungsbeispiels mit Bezug auf die beiliegenden Figuren näher erläutert.
Fig. 1 zeigt eine perspektivische Ansicht schräg von vorne auf eine Ausführungsform der erfindungsgemäßen Zug-/Druck-Aufnahmeleiste aus Kunststoff, bei der sich der erste und der zweite Federschenkel in einer ersten Position maximaler Höhe (F0) befinden, gemäß einem Ausführungsbeispiel der Erfindung.
Fig. 2 zeigt eine perspektivische Ansicht schräg von vorne auf eine Ausführungsform der erfindungsgemäßen Zug-/Druck-Aufnahmeleiste aus Kunststoff aus Figur 1, bei der sich der erste und der zweite Federschenkel in einer zweiten Position minimaler Höhe (F1) befinden.
Fig. 3 zeigt eine Draufsicht der Zug-/Druck-Aufnahmeleiste der Figur 1.
Fig. 4 zeigt eine Draufsicht der Zug-/Druck-Aufnahmeleiste der Figur 2.
Fig. 5 zeigt eine perspektivische Ansicht schräg von vorne auf einen Federschenkel der Zug-/Druck-Aufnahmeleiste aus einer der Figuren 1 bis 4 in einem auseinandergezogenen Zustand und in einem zusammengedrückten Zustand, wobei die Federschenkel einen Zickzack-Querschnitt aufweisen.
Fig. 6 zeigt eine perspektivische Ansicht schräg von vorne auf zwei Federschenkel, die einen gewölbten Querschnitt aufweisen, gemäß einem weiteren Ausführungsbeispiel der Erfindung.
Fig. 7 zeigt eine perspektivische Ansicht schräg von vorne auf zwei Federschenkel, die einen mehrfach gewölbten Querschnitt aufweisen, gemäß einem weiteren Ausführungsbeispiel der Erfindung.
Fig. 8 zeigt eine perspektivische Ansicht schräg von vorne auf eine Rolloanordnung.

Die in Figur 1 gezeigte Zug-/Druck-Aufnahmeleiste 2 aus Kunststoff weist eine erste Funktionsseite 4, eine zweite Funktionsseite 6 und zwei Federschenkel 8 auf. Die zwei Federschenkel 8 verbinden die erste Funktionsseite 4 und die zweite Funktionsseite 6 federnd in Richtung Abstandsänderung zwischen erster 4 und zweiter Funktionsseite 6 miteinander. Der erste und der zweite Federschenkel 8 weisen einen Zickzack-Querschnitt auf.

Der erste und der zweite Federschenkel 8 können wie in Figur 5 abgebildet, mit Schlitzen 10, die sich senkrecht zur Richtung der Abstandsänderung zwischen erster Funktionsseite 4 und zweiter Funktionsseite 6 erstrecken, ausgebildet sein. Durch die Schlitze 10 wird die Zug-/Druckkraft des ersten und des zweiten Federschenkels 8 vermindert.

Die erste Funktionsseite 4 und die zweite Funktionsseite 6 sind im Wesentlichen parallel zueinander angeordnet. Die erste Funktionsseite 4 ist im Abstand zu der Gegenfläche 12 angeordnet. Die zweite Funktionsseite 6 liegt an der Gegenfläche 14 an. In Figur 1 sind die beiden Federschenkel 8 stark auseinandergezogen und befinden sich in einer Position maximaler Höhe (F0). Von dieser Position aus sind die beiden Federschenkel 8 in eine Position minimaler Höhe (F1) bewegbar, die in Figur 2 gezeigt ist.

Der erste und der zweite Federschenkel 8 setzen an den Rückseiten 16, 18 der ersten Funktionsseite 4 und der zweiten Funktionsseite 6 an und sind integral damit ausgebildet. Die erste Funktionsseite 4 ist als eine durchgehende Endfläche ausgebildet, und die zweite Funktionsseite 6 ist in Form von zwei voneinander beabstandeten Anliegeflächen ausgebildet. Zwischen der ersten Endfläche 4 und der zweiten Anliegefläche 6 und dem ersten und dem zweiten Federschenkel 8 befindet sich ein Aufnahmeraum 20 für einen Rand eines Rollos 22. An der Rückseite 16 der ersten Funktionsseite 4 ist eine Halterung (Aufnahmeeinrichtung 24) für den Rand eines Rollos 22 angeordnet.

Figur 1 zeigt außerdem eine Führungsschiene 26 mit einen im Wesentlichen rechteckigen Querschnitt, mit einem Führungsschlitz 28, in der der seitliche Rand des Rollos 22 geführt werden kann, mit einen inneren Aufnahmeraum 30 mit einer inneren Bodenfläche 32, zwei inneren Flankenflächen 34 und zwei inneren Stirnflächen 36, benachbart des Führungsschlitzes 28.

Die Zug-/Druck-Aufnahmeleiste 2 ist so in den inneren Aufnahmeraum 30 der Führungsschiene 26 eingesetzt, dass deren erste Funktionsseite 4 im Abstand zu der inneren Bodenfläche 32 angeordnet ist, dass die zwei voneinander beabstandeten Anliegeflächen der zweiten Funktionsseite 6 an den inneren Stirnflächen 36 der Führungsschiene 26 anliegen, und dass der seitliche Rand des Rollos 22 in der Aufnahmeeinrichtung 24, bzw. in einer Halterung an der Rückseite 16 der ersten Funktionsseite 4 aufgenommen ist.

Figur 2 zeigt die Zug-/Druck-Aufnahmeleiste 2 aus Kunststoff und die Führungschiene 26 wie in Figur 1, wobei die beiden Federschenkel 8 stark zusammengedrückt sind und benachbarte Teilbereiche der Federschenkel 8 aneinander anliegen. Die Federschenkel 8 befinden sich somit in einer ersten Position minimaler Höhe (F1). Von dieser Position aus sind die beiden Federschenkel 8 in die zweite Position maximaler Höhe (F0) bewegbar, die in Figur 1 gezeigt ist.

Die Zug-/Druck-Aufnahmeleiste 2 ist so in den inneren Aufnahmeraum 30 der Führungsschiene 26 eingesetzt, dass deren erste Funktionsseite 4 in Richtung innerer Bodenfläche 32 weist, dass die zwei voneinander beabstandeten Anliegeflächen der zweiten Funktionsseite 6 an den inneren Stirnflächen 36 der Führungsschiene 26 anliegen, und dass der seitliche Rand des Rollos 22 in der Aufnahmeeinrichtung 24, bzw. einer Halterung an der Rückseite 16 der ersten Funktionsseite 4 aufgenommen ist.

In der Draufsicht der Figuren 3 ist die Zug-/Druck-Aufnahmeleiste 2 aus Kunststoff mit ihrer ersten Funktionsseite 4, mit ihrer zweiten Funktionsseite 6; und und mit ihren zwei Federschenkeln 8 mit Zickzack-Querschnitt gut zu erkennen.

Der erste und der zweite Federschenkel 8 können wie in Figur 5 abgebildet, mit Schlitzen 10 die sich senkrecht zur Richtung der Abstandsänderung zwischen erster Funktionsseite 4 und zweiter Funktionsseite 6 erstrecken, ausgebildet sein. Durch die Schlitze 10 wird die Zug-/Druckkraft des ersten und des zweiten Federschenkels 8 vermindert.

In der in Figur 3 gezeigten Position sind die beiden Federschenkel 8 stark auseinandergezogen und befinden sich in einer Position maximaler Höhe (F0). Von dieser Position aus sind die beiden Federschenkel 8 in die Position minimaler Höhe (F1) bewegbar (siehe Fig. 4).

In den Figuren 3 und 4 ist auch gut zu erkennen, dass die zweite Funktionsseite 6 der Zug-/Druck-Aufnahmeleiste 2 an der Gegenfläche 14 anliegt. In Figur 3 ist die erste Funktionsseite 4 der Leiste in einem geringen Abstand zu der Gegenfläche 12 und in Figur 4 in einem großen Abstand zu der Gegenfläche 12 angeordnet.

In der Draufsicht der Figur 4 sind die beiden Federschenkel 8 stark zusammengedrückt, und benachbarte Teilbereiche der Federschenkel 8 liegen aneinander an.

Mit Bezug auf Figur 8 kann man sich gut vorstellen, dass sich das Rollo in einer vertikalen Ebene befindet, und dass sich die Zug-/Druck-Aufnahmeleisten 2 in den beiden seitlichen Führungsschienen 26 jeweils in der in Figur 1 und Figur 3 gezeigten Position befinden, bei der die beiden Federschenkel 8 stark auseinandergezogen und sich in einer Position maximaler Höhe (F0) befinden.

Wirkt nun eine Kraft, zum Beispiel ein Winddruck von vorne oder hinten auf den Rollostoff, so werden die seitlichen Ränder und damit der Aufnahmeraum 24 jeweils nach innen gezogen, wobei die Federschenkel 8 hier eine definierte federnde oder dämpfende Gegenkraft aufbringen. Die beiden Federschenkel 8 werden somit stark zusammengedrückt, und benachbarte Teilbereiche der Federschenkel 8 liegen aneinander an.

Figur 5 zeigt einen Federschenkel 8 der Zug-/Druck-Aufnahmeleiste 2 in einer ersten Position maximaler Höhe (oben) und in einer zweiten Position minimaler Höhe (unten). In der ersten Position ist der Federschenkel 8 stark auseinandergezogen. In der zweiten Position ist der Federschenkel 8 stark zusammengedrückt und benachbarte Teilbereiche des Federschenkels 8 liegen aneinander an.

Die Federschenkel 8 sind mit mehreren Schlitzen/Vertiefungen 10, die einen geraden Verlauf haben, ausgebildet. Die Schlitze/Vertiefungen 10 sind an den äußeren Knickbereichen des Federschenkels 8 angeordnet. Die in Figur 5 gezeigten Federschenkel 8 weisen drei äußere Knickbereiche auf, jeder der äußeren Knickbereiche hat mehrere nacheinander angeordnete Schlitze/Vertiefungen 10 wobei zwischen zwei benachbarten Schlitzen/Vertiefungen 10 Bereiche des Federschenkels 8 ohne Schlitze/ohne Vertiefung (X) angeordnet sind. Die Länge der Schlitze/Vertiefungen 10 ist in Figur 5 mit (Y) gekennzeichnet. Die Schlitze/Vertiefungen 10 der jeweiligen Knickbereiche sind fluchtend übereinander bzw. untereinander angeordnet.

In einer alternativen, hier nicht gezeigten Ausführungsform können die Schlitze/Vertiefungen 10 der jeweiligen Knickbereiche versetzt angeordnet sein.

Durch die Schlitze/Vertiefungen 10 wird die Zug-/Druckkraft des ersten und des zweiten Federschenkels 8 vermindert.

Figur 6 zeigt Ausschnitte zweier Federschenkel 8 einer Zug-/Druck-Aufnahmeleiste, die einen gewölbten Querschnitt aufweisen. Die Federschenkel 8 haben mehrere gerade verlaufende nacheinander angeordnete Schlitze/Vertiefungen 10, die an einer insbesondere mittleren Höhenposition der Wölbung angeordnet sind. Die Schlitze/Vertiefungen 10 befinden sich dabei insbesondere im Bereich des Scheitels der Wölbung. Die Schlitze/Vertiefungen 10 sind an korrespondierenden Höhenpositionen des ersten Federschenkels 8, der in Figur 6 oben gezeigt ist und des zweiten Federschenkels 8, der in Figur 6 unten gezeigt ist, angeordnet.

Wie in Figur 7 ersichtlich, können die zwei Federschenkel 8 einer Zug-/Druck-Aufnahmeleiste auch einen zweifach gewölbten Querschnitt aufweisen. Die Federschenkel 8 weisen darüber hinaus mehrere gerade verlaufende nacheinander angeordnete Schlitze/Vertiefungen 10 auf, die an mehreren, hier drei Höhenpositionen einer Welle angeordnet sind, insbesondere im Bereich des Scheitels der oberen Wölbung, im Bereich des Scheitels der unteren Wölbung und an dem Übergangsbereich zwischen der oberen und unteren Wölbung/Welle angeordnet sind.

Die SchlitzeNertiefungen 10 sind an korrespondierenden Höhenpositionen des ersten Federschenkels 8, der in Figur 7 oben gezeigt ist und des zweiten Federschenkels 8, der in Figur 7 unten gezeigt ist, angeordnet.

Der Verlauf des Zickzackprofils bzw. der Wölbungen 10 ist dabei bei dem ersten und dem zweiten Federschenkel 8 entlang einer Ebene gespiegelt ausgebildet, die in den Figuren 3 und 4 waagerecht an der Ebene der Pfeile F0 und F1 verläuft.

Die Schlitze/Vertiefungen 10 der in Figur 5-7 gezeigten Federschenkel 8 würden bei Verwendung in der erfindungsgemäßen Zug-/Druck-Aufnahmeleiste 2 im Wesentlichen in Längsrichtung dieser Leiste 2 verlaufen.

Man kann sich gut vorstellen, dass die in den Figuren 6, 7 und 8 gezeigten Federschenkel 8 an der Stelle der Federschenkel 8 der Zug-/Druck-Aufnahmeleiste 2 in den Figuren 1-4 angeordnet sind. Mit anderen Worten, bilden zwei Federschenkel 8 der Figuren 6, 7 und 8 zusammen mit der ersten Funktionsseite 4, der zweiten Funktionsseite 6 und mit dem Aufnahmeraum 20 jeweils eine erfindungsgemäße Zug-/Druck-Aufnahmeleiste 2 aus.

Figur 8 zeigt eine Rolloanordnung 38 mit einer Walze/Welle (nicht gezeigt) mit einem davon abgerollten Rollo 22, einer Kassette 40, die die Walze/Welle umgibt, und mit zwei seitlichen Führungsschienen 26.

Die seitlichen Ränder des Rollos 22 sind dabei in den Aufnahmeeinrichtungen 24 an der Rückseite 16 der ersten Funktionsseite 4 der jeweiligen Zug-/Druck-Aufnahmeleiste 2 in den beiden Führungsschienen 26 aufgenommen. Eine solche Rolloanordnung 38 kann Relativbewegungen zwischen Rollo 22 und Aufnahmeleiste 2 ausgleichen, die zum Beispiel durch eine Kraft, zum Beispiel durch Winddruck oder Luftstöße von vorne oder hinten auf den Rollostoff hervorgerufen werden. Wenn dadurch die seitlichen Ränder und damit der Aufnahmeraum 24 der jeweiligen Zug-/Druck-Aufnahmeleiste 2 nach innen gezogen werden, bringen die Federschenkel 8 eine federnde oder dämpfende Gegenkraft auf.

### Bezugszeichenliste

- 2: Zug-/Druck-Aufnahmeleiste aus Kunststoff
- 4: erste Funktionsseite
- 6: zweite Funktionsseite
- 8: Federschenkel
- 10: Schlitz oder Vertiefung
- 12: erste Gegenfläche
- 14: zweite Gegenfläche
- 16: Rückseite der ersten Funktionsseite
- 18: Rückseite der zweiten Funktionsseite
- 20: Aufnahmeraum
- 22: Rollo
- 24: Aufnahmeeinrichtung
- 26: Führungsschiene
- 28: Führungsschlitz
- 30: innerer Aufnahmeraum
- 32: innere Bodenfläche
- 34: innere Flankenfläche
- 36: innere Stirnfläche
- 38: Rolloanordnung
- 40: Kassette

## Patentansprüche

1. Zug-/Druck-Aufnahmeleiste (2) aus Kunststoff, aufweisend:
eine erste Funktionsseite (4);
eine zweite Funktionsseite (6); und
mindestens einen Federschenkel (8), welche die erste Funktionsseite (4) und die zweite Funktionsseite (6) federnd in Richtung Abstandsänderung zwischen erster (4) und zweiter Funktionsseite (6) miteinander verbindet,
wobei der mindestens eine Federschenkel (8) wenigstens einen Schlitz oder eine Vertiefung (10) aufweist, der/die sich quer oder senkrecht zur Richtung der Abstandsänderung zwischen erster Funktionsseite (4) und zweiter Funktionsseite (6) erstreckt, zur Verminderung der Zug-/Druckkraft des mindestens einen Federschenkels (8).

2. Zug-/Druck-Aufnahmeleiste (2) nach Anspruch 1,
wobei die Zug-/Druck-Aufnahmeleiste (2) zwei Federschenkel (8) aufweist, welche die erste Funktionsseite (4) und die zweite Funktionsseite (6) federnd in Richtung Abstandsänderung zwischen erster (4) und zweiter Funktionsseite (6) miteinander verbinden,
wobei der erste und der zweite Federschenkel (8) wenigstens einen Schlitz oder eine Vertiefung (10) aufweisen, der/die sich quer oder senkrecht zur Richtung der Abstandsänderung zwischen erster Funktionsseite (4) und zweiter Funktionsseite (6) erstreckt, zur Verminderung der Zug-/Druckkraft des ersten und des zweiten Federschenkels (8).

3. Zug-/Druck-Aufnahmeleiste (2) nach Anspruch 1 oder 2,
wobei die eine erste Funktionsseite (4) und die zweite Funktionsseite (6) im Wesentlichen parallel zueinander angeordnet sind, wobei die erste Funktionsseite (4) dazu ausgebildet ist, im Abstand zu einer ersten Gegenfläche (12) angeordnet zu sein, und wobei die zweite Funktionsseite (6) dazu ausgebildet ist, an einer zweiten Gegenfläche (14) anzuliegen; und/oder
wobei die erste Funktionsseite (4) und die zweite Funktionsseite (6) zwischen einer ersten Position minimaler Höhe (F1), in welcher der mindestens eine Federschenkel (8) stark zusammengedrückt ist und insbesondere benachbarte Teilbereiche der Federschenkel (8) aneinander anliegen, und einer zweiten Position maximaler Höhe (F0), in welcher der mindestens eine Federschenkel (8) stark auseinandergezogen ist, bewegbar sind.

4. Zug-/Druck-Aufnahmeleiste (2) nach einem der vorhergehenden Ansprüche,
wobei der mindestens eine Federschenkel (8) einen Zickzack-Querschnitt, einen geknickten Querschnitt, einen gewölbten Querschnitt oder einen mehrfach gewellten Querschnitt hat;
wobei insbesondere bei einen gewölbten Querschnitt oder einen mehrfach gewellten Querschnitt sich die Wölbung oder die Wellen jeweils nach außen oder nach innen erstrecken; und/oder
wobei der mindestens eine Federschenkel (8) jeweils an den Rückseiten (16, 18) der ersten (4) und der zweiten Funktionsseite (6) ansetzt und integral damit ausgebildet ist.

5. Zug-/Druck-Aufnahmeleiste (2) nach einem der vorhergehenden Ansprüche,
wobei die erste Funktionsseite (4) eine durchgehende Endfläche ausbildet; und/oder
wobei die zweite Funktionsseite (6) in Form von zwei voneinander beabstandeten Anliegeflächen ausgebildet ist, so dass zwischen der ersten und der zweiten Anliegefläche und dem ersten und dem zweiten Federschenkel (8) ein Aufnahmeraum (20), insbesondere für einen Rand eines Rollos (22) ausgebildet ist; und/oder
wobei an der Rückseite (16) der ersten Funktionsseite (4) eine Aufnahmeeinrichtung (24), insbesondere eine Halterung für den Rand eines Rollos (22) ausgebildet ist.

6. Zug-/Druck-Aufnahmeleiste (2) nach einem der vorhergehenden Ansprüche,
wobei der wenigstens eine Schlitz oder die wenigstens eine Vertiefung (10) einen geraden Verlauf hat und im Wesentlichen in Längsrichtung der Leiste (2) verläuft; oder
wobei der wenigstens eine Schlitz oder die wenigstens eine Vertiefung (10) einen wellenförmigen oder zickzackförmigen Verlauf hat.

7. Zug-/Druck-Aufnahmeleiste (2) nach einem der vorhergehenden Ansprüche,
wobei der mindestens eine Federschenkel (8) jeweils mehrere Schlitze oder mehrere Vertiefungen (10) aufweist; und/oder
wobei Schlitze oder Vertiefungen (10) an zwei oder mehreren Höhenpositionen des mindestens einen Federschenkels (8) angeordnet sind.

8. Zug-/Druck-Aufnahmeleiste (2) nach einem der Ansprüche 2 bis 7,
wobei die Schlitze oder Vertiefungen (10) an korrespondierenden Höhenpositionen des ersten und des zweiten Federschenkels (8) angeordnet sind.

9. Zug-/Druck-Aufnahmeleiste (2) nach einem der Ansprüche 7 bis 8,
wobei an einer Höhenposition des mindestens einen Federschenkels (8), in Längsrichtung der Leiste (2) gesehen, mehrere Schlitze/Vertiefungen (10) nacheinander angeordnet sind, wobei zwischen zwei benachbarten Schlitzen/Vertiefungen (10) Bereiche des Federschenkels (8) ohne Schlitze/ohne Vertiefung angeordnet sind.

10. Zug-/Druck-Aufnahmeleiste (2) nach einem der Ansprüche 7 bis 9,
wobei der mindestens eine Federschenkel (8) jeweils einen Zickzack-Querschnitt aufweist und die Schlitze/Vertiefungen (10) an den Knickbereichen, insbesondere an den äußeren Knickbereichen des ersten und des zweiten Federschenkels (8) angeordnet sind.

11. Zug-/Druck-Aufnahmeleiste (2) nach einem der Ansprüche 7 bis 9,
wobei der mindestens eine Federschenkel (8) jeweils einen gewölbten Querschnitt aufweist und die Schlitze/Vertiefungen (10) an wenigstens einer Höhenposition der Wölbung angeordnet sind.

12. Zug-/Druck-Aufnahmeleiste (2) nach einem der Ansprüche 7 bis 9,
wobei der mindestens eine Federschenkel (8) einen mehrfach gewellten Querschnitt aufweist und die Schlitze/Vertiefungen (10) an wenigstens einer Höhenposition einer Welle und/oder an einem Übergangsbereich zwischen zwei benachbarten Wellen angeordnet sind.

13. Führungsschiene (26), insbesondere Rollo-Führungsschiene, aufweisend: einen im Wesentlichen rechteckigen Querschnitt;
einen Führungsschlitz (28) zur Führung eines seitlichen Rands eines Rollos (22);
einen inneren Aufnahmeraum (30) mit einer inneren Bodenfläche (32), zwei inneren Flankenflächen (34) und zwei inneren Stirnflächen (36), benachbart des Führungsschlitzes (28);
wobei eine Zug-/Druck-Aufnahmeleiste (2) nach einem der Ansprüche 2 bis 12 so in den inneren Aufnahmeraum (30) der Führungsschiene (26) eingesetzt ist, dass deren erste Funktionsseite (4) in Richtung innere Bodenfläche (32) weist, dass die zwei voneinander beabstandeten Anliegeflächen der zweiten Funktionsseite (6) in Richtung innerer Stirnflächen (36) der Führungsschiene (26) weisen oder an diesen anliegen, und dass der seitliche Rand des Rollos (22) in der Aufnahmeeinrichtung (24), insbesondere Halterung an der Rückseite (16) der ersten Funktionsseite (4) aufgenommen ist.

14. Führungsschiene (26) nach Anspruch 13,
wobei durch den ersten und den zweiten Federschenkel (8) und den wenigstens einen Schlitz oder die wenigstens eine Vertiefung (10) des ersten und des zweiten Federschenkels (8) die Aufnahmeeinrichtung (24) an der Rückseite (16) der ersten Funktionsseite (4) und der seitliche Rand des Rollos (22) federnd zwischen einer äußeren Position, in welcher die erste Funktionsseite (4) der Zug-/Druck-Aufnahmeleiste (2) so ausgebildet ist, dass sie im Abstand zu der inneren Bodenfläche (32) des inneren Aufnahmeraums (30) der Führungsschiene (26) angeordnet ist und einer inneren Position bewegbar sind, in welcher der erste und der zweite Federschenkel (8) zusammengedrückt sind, und die erste Funktionsseite (4) der Zug-/Druck-Aufnahmeleiste (2) entfernt von der inneren Bodenfläche (32) des inneren Aufnahmeraums (30) der Führungsschiene (26) angeordnet ist;
und/oder
wobei der erste und der zweite Federschenkel (8) jeweils einen Zickzack-Querschnitt aufweisen; und
wobei in der inneren Position der Aufnahmeeinrichtung (24) an der Rückseite (16) der ersten Funktionsseite (4) und des seitlichen Rands des Rollos (22) die erste und die zweite Funktionsseite (6) des ersten und des zweiten Federschenkels (8) jeweils so weit zusammengedrückt sind, dass jeweils benachbarte gerade Abschnitte des ersten und des zweiten Federschenkels (8) aneinander anliegen.

15. Rolloanordnung (38), aufweisend:
eine Walze/Welle mit einem davon abrollbaren und darauf aufrollbaren Rollo (22), die insbesondere von einer Kassette (40) umgeben ist;
zwei seitliche Führungsschienen (26) nach einem der Ansprüche 13 bis 14;
wobei die seitlichen Ränder des Rollos (22) in den Aufnahmeeinrichtungen (24) an der Rückseite (16) der ersten Funktionsseite (4) der jeweiligen Zug-/ Druck-Aufnahmeleiste (2) in den beiden Führungsschienen (26) aufgenommen sind.
